# EUROPÄISCHE PATENTSCHRIFT

(11) **EP 0 162 992 B1**
(45) Veröffentlichungstag und Bekanntmachung des Hinweises auf die Patenterteilung: **20.05.1987**
(21) Anmeldenummer: 84710017.9
(22) Anmeldetag: 26.05.1984
(51) Int. Cl.: B25B 23/142

(54) **Einarmiger Drehmomentschlüssel**
Single-handle torque wrench
Clé dynamométrique à bras unique

(43) Veröffentlichungstag der Anmeldung: 04.12.1985
(73) Patentinhaber: Eduard Wille GmbH & Co., D-42349 Wuppertal (DE)
(72) Erfinder: Neuhaus, Klaus, D-5600 Wuppertal 12 (DE)
(74) Vertreter: Weisse, Jürgen, Dipl.-Phys. Patentanwalt

## Beschreibung

Die Erfindung betrifft einen einarmigen Drehmomentschlüssel, enthaltend
(a) einen Schaft (10, 60) an dessen einem Ende ein Werkzeugkopf für ein Werkzeug vorgesehen ist,
(b) einen Kraftfühler an dem anderen Ende des Schafts und
(c) einen Handgriff, der an dem anderen Ende des Schafts an zwei Stellen auf einem Hebelsystem mit zwei an dem Schaft schwenkbar gelagerten Hebeln gelagert ist, über das an dem Kraftfühler eine vom Kraftangriffspunkt am Handgriff unabhängige, nur von dem um den Drehpunkt des Werkzeugs ausgeübten Drehmoment abhängige Kraft ausübbar ist.

Durch einen Drehmomentschlüssel soll eine Schraube oder ein sonstiger Gewindeteil mit einem vorgegebenen Drehmoment angezogen werden. Es wird dadurch einerseits sichergestellt, daß die Schraube in definierter Weise und hinreichend fest angezogen ist. Andererseits wird verhindert, daß das Gewinde durch zu festes Anziehen der Schraube abreißt.

Die Messung des erzeugten Drehmoments erfolgt bei den bekannten Drehmomentschlüsseln durch die unterschiedlichsten Meßsysteme.

Bei einem bekannten Drehmomentschlüssel dient beispielsweise als Drehmomentfühler ein Biegestab, an dem der Handgriff sitzt und über den das Drehmoment auf ein an der Schraube angreifendes Werkzeug übertragen wird. Der Biegestab biegt sich in Abhängigkeit von dem übertragenen Drehmoment mehr oder weniger stark durch. An einem durch die Drehmomentübertragung nicht belasteten, sich längs des Biegestabes erstreckenden Gehäuseteil ist eine Marke vorgesehen, die bei der Durchbiegung des Biegestabes über einer an dem Biegestab angebrachten Skala spielt. An dieser Skala kann das aufgebrachte Drehmoment abgelesen werden.

Es sind weiterhin auf einem ähnlichen Prinzip beruhende Drehmomentschlüssel bekannt, bei denen bei Erreichen eines bestimmten, voreinstellbaren Drehmoments ein Signal, z.B. in Form eines spürbaren Rucks oder eines Knackens, gegeben wird (Katalog D 89 der Eduard Wille GmbH & Co., 5600 Wuppertal-Cronenberg).

Bei den bekannten Drehmomentschlüsseln dient als Maß für das um die Drehachse der Schraube ausgeübte Drehmoment ein Hilfsdrehmoment, das um eine außerhalb dieser Drehachse liegende Achse wirkt. Dadurch wird die Drehmomentanzeige bzw. das Drehmoment, bei welchem das Signal gegeben wird, davon abhängig, wo der Benutzer an dem Drehmomentschlüssel angreift.

Ein Drehmomentschlüssel der eingangs genannten Art, der diese Probleme vermeidet, ist bekannt durch die FR-A-2 242 202. Bei diesem bekannten Drehmomentschlüssel ist an dem Schaft an dessen dem Werkzeugkopf abgewandten Ende ein Ansatz vorgesehen, der sich in den rohrförmig ausgebildeten Handgriff erstreckt. Parallel zu diesem Ansatz ist in dem Handgriff ein langgestreckter beweglicher Teil angeordnet, der über Rollen an der Innenwandung des Handgriffs anliegt. Der bewegliche Teil ist mit dem Ansatz über zwei Lenker unterschiedlicher Länge verbunden, die dementsprechend mit der Längsrichtung des Ansatzes unterschiedliche Winkel bilden. Eine einstellbare Druckfeder erstreckt sich zwischen Ansatz und beweglichem Teil und drückt den beweglichen Teil in Richtung auf den Schaft, wobei über die Lenker und die Rollen der Handgriff auf der den Rollen gegenüberliegenden Seite in Anlage an einem Anschlag des Ansatzes gehalten wird. Die Lenker sind zwei schwenkbar an dem Schaft gelagerte Hebel, die mit dem langgestreckten Teil ein Hebelsystem bilden. Auf diesem Hebelsystem ist der Handgriff an zwei Stellen, nämlich auf den beiden Rollen, gelagert. Bei dem bekannten Drehmomentschlüssel bilden die Lenker oder Hebel zusammen mit der Druckfeder einen Kniehebelmechanismus. Bei einem bestimmten Drehmoment gibt der Kniehebelmechanismus unter Überwindung der Vorspannung der Feder nach. Der langgestreckte Teil legt sich an den Ansatz an. Der Benutzer merkt das an einem entsprechenden Nachgeben des Handgriffs, der ja über die Rollen wiederum auf diesem Teil abgestützt ist. Durch geeignete Wahl der Winkel, welche die Lenker mit der Längsrichtung des Ansatzes bilden, kann erreicht werden, daß dieser Schaltpunkt des Kniehebelmechanismus unabhängig wird von dem Punkt, in welchem die Kraft auf den Handgriff aufgebracht ist und ein definiertes Drehmoment um die Drehachse des Werkzeugs ausgeübt wird. Bei diesem bekannten Drehmomentschlüssel sind der als Kraftmesser dienende Kniehebelmechanismus und das Hebelgetriebe zum Ausgleich der Hebelarmlängen miteinander integriert.

Es sind schräg zur Längsrichtung des Schaftes sich erstreckende Hebel oder Lenker vorgesehen. Die Winkel zwischen diesen Lenkern und der Längsrichtung des Schaftes müssen zum Ausgleich der Hebelarmlängen in bestimmter, definierter Weise gewählt sein. Dadurch werden relativ lange Hebel benötigt. Der Hebelmechanismus und damit der Handgriff, der den Hebelmechanismus umschließt, werden damit recht unhandlich.

Durch die DE-A-31 39 374 ist ein mechanischer Drehmomentschlüssel bekannt, bei welchem ebenfalls eine vom Angriffspunkt der Kraft unabhängige Anzeige erhalten wird. Bei einer Ausführungsform der DE-A-31 39 374 wird die Durchbiegung des Schaftes an einer mechanisch geschwächten ersten Stelle über einen werkzeugseitig davon an dem Schaft angebrachten ersten Hebel in einen Hub umgesetzt. Der Hub wird gemessen mit einer Meßuhr, die an dem Schaft angebracht ist und an dem ersten Hebel anliegt. Um die Abhängigkeit vom Kraftangriffspunkt zu eliminieren, die sich aus dem Abstand zwischen der besagten ersten Stelle und dem Drehpunkt des Werkzeugs ergibt, ist eine zweite mechanisch geschwächte Stelle des Schafts vorgesehen. Handgriffseitig von dieser zweiten Stelle ist an dem Schaft ein zweiter Hebel angebracht, der die Meßuhr trägt. Wenn ein Drehmoment auf den Drehmomentschlüssel aufgebracht wird, biegt sich der Schaft auch an der zweiten Stelle etwas durch und bewirkt eine Verschwenkung des zweiten Hebels mit der Meßuhr. Durch geeignete Wahl der Hebellängen wird erreicht, daß die Anzeige der Meßuhr stets ein genaues Maß für das um den Drehpunkt des Werkzeugs aufgebrachte Drehmoment ist. Bei einer anderen, auf einem ähnlichen Prinzip beruhenden Ausführungsform der DE-A-31 39 374 ist statt einer Meßuhr ein Kniehebelmechanismus vorgesehen, der bei einem eindeutig vom aufgebrachten Drehmoment abhängigen Schaltpunkt umspringt.

Bei diesem Drehmomentschlüssel sitzen die Meßglieder und die Hebel zum Ausgleich der Hebelarmlängen am Schaft, wodurch die Handhabung des Drehmomentschlüssels erschwert wird.

Der Erfindung liegt die Aufgabe zugrunde, bei einem Drehmomentschlüssel der eingangs genannten Art, bei welchem ein Kraftfühler und ein Hebelmechanismus für den oben geschilderten Ausgleich der Hebelarmverhältnisse in einem Handgriff angeordnet sind, eine einfache und raumsparende Konstruktion des Hebelmechanismus vorzusehen, so daß dieser in einem schlanken, handlichen Handgriff untergebracht werden kann.

Erfindungsgemäß wird diese Aufgabe dadurch gelöst, daß
(d) die beiden Hebel des Hebelsystems zweiarmige Hebel sind und mit je einem ersten Arm aneinander anliegen,
(e) der Handgriff an seinen Enden auf den zweiten Armen der beiden Hebel abgestützt ist und
(f) der Kraftfühler auf die zwischen dem zweiten Arm eines Hebels und dem Schaft auftretende Kraft anspricht.

Das Hebelsystem ist mit zwei Hebeln aufgebaut, die sich in Längsrichtung des Schaftes erstrecken, so daß das Hebelsystem einfach und langgestreckt aufgebaut ist. Es kann also in einem schlanken Handgriff raumsparend untergebracht werden. Die Verhältnisse der Hebelarmlängen des Hebelsystems zur Erzielung einer vom Kraftangriffspunkt unabhängigen Messung können mit großer Genauigkeit reproduzierbar vorgesehen werden. Die Funktion des Hebelsystems ist vollständig von der Funktion des Kraftfühlers getrennt, so daß beliebige Kraftfühler verwendbar sind.

Weitere Ausgestaltungen der Erfindung sind Gegenstand der abhängigen Patentansprüche.

Zwei Ausführungsbeispiele der Erfindung sind nachstehend unter Bezugnahme auf die zugehörigen Zeichnungen näher erläutert.
Fig. 1 ist eine schematische Darstellung zur Veranschaulichung des Prinzips des Drehmomentschlüssels und zeigt einen messenden Drehmomentschlüssel, der eine Anzeige des ausgeübten Drehmoments liefert.
Fig. 2 zeigt in konstruktiver Darstellung einen Längsschnitt durch einen Drehmomentschlüssel, der bei Erreichen eines voreinstellbaren Drehmoments ein Signal liefert.

Der Drehmomentschlüssel nach Fig. 1 enthält einen Schaft 10, an dessen einem Ende ein Werkzeugkopf 12 vorgesehen ist. Der Werkzeugkopf 12 weist einen Vierkant 14 auf, auf den ein Steckschlüsseleinsatz aufgesetzt werden kann. Am anderen Ende des Schafts 10 sitzt ein Handgriff 16. Ein Drehmomentfühler wird von einem zwischen Handgriff 16 und Schaft 10 angeordneten Kraftfühler 18 gebildet. Bei dem Ausführungsbeispiel nach Fig. 1 besteht der Kraftfühler 18 aus einem Biegeköper 20, der in eine Stirnfläche des Schaftes 10 eingespannt ist, und aus einer in dem Schaft 10 gehalterten, an dem Biegekörper 20 anliegenden Meßuhr 22. Von dem Handgriff 16 wird die vom Benutzer auf den Drehmomentschlüssel ausgeübte Kraft in noch zu beschreibender Weise über eine Schneide 24 übertragen. Die kraftproportionale Durchbiegung des Biegekörpers 20 wird durch die Meßuhr 22 gemessen und als Maß für die Kraft und damit für das ausgeübte Drehmoment angezeigt.

Der Kraftfühler 18 ist von der über den Handgriff 16 auf den Schaft 10 zur Erzeugung eines Drehmoments ausgeübten Kraft derart über ein Hebelsystem 26 beaufschlagt, daß die an dem Kraftfühler 18 wirksame Kraft unabhängig von dem Angriffspunkt der auf den Handgriff 16 ausgeübten Kraft dem ausgeübten Drehmoment proportional ist. Zu diesem Zweck ist an dem Schaft 10 ein Arm 28 vorgesehen, der sich in das innere des hohlen Handgriffs erstreckt. Der Arm 28 trägt im Abstand voneinander ein Gelenk 30 und eine Schneide 32, die Schwenkachsen 34 bzw. 36 für einen ersten zweiarmigen Hebel 38 und einen zweiten zweiarmigen Hebel 40 definieren. Die beiden Hebel 38 und 40 sind somit im Bereich des Handgriffs 16 an dem Schaft 10 gelagert. Die beiden Hebel 38 und 40 liegen mit je einem ersten Arm 42 bzw. 44 über eine an dem Hebel 40 angebrachte Schneide 46 aneinander an, und zwar liegt der Arm 44 mit der Schneide 46 von unten in Fig. 1 an dem Arm 42 des Hebels 38 an. Der Handgriff 16 ist an seinen beiden Enden auf den zweiten Armen 48 bzw. 50 abgestützt, und zwar von oben in Fig. 1. Bei dem schematisch dargestellten Ausführungsbeispiel von Fig. 1 geschieht dies über Schneiden 52 bzw. 54. Der Kraftfühler 18 spricht auf die zwischen dem zweiten Arm 48 des Hebels 38 und dem Schaft 10 auftretende Kraft an. Zu diesem Zweck liegt die Schneide 24 des Biegekörpers 20 auf der Unterseite in Fig. 1 an dem Arm 48 des Hebels 38 an. Der Handgriff 16 liegt mit der Schneide 52 auf der entgegengesetzten Seite, d.h. oben in Fig. 1, und fluchtend mit der Schneide 24 an dem Arm 48 des Hebels 38 an. Der erste Hebel 38 weist an dem ersten Arm 48 zwischen einem durch die Schneide 52 bestimmten Auflagepunkt des Handgriffs 16 auf dem ersten Hebel 38 und der durch das Gelenk 30 bestimmte Schwenkachse 34 die gleiche Hebelarmlänge H3 auf wie zwischen der Schwenkachse 34 und dem durch die Schneide 46 bestimmten Anlagepunkt des zweiten Hebels 40. Die Hebelarmlänge H1 des Armes 50 des zweiten Hebels 40 zwischen dem durch die Schneide 54 bestimmten Auflagepunkt des Handgriffs 16 auf dem zweiten Hebel 40 und der durch die Schneide 32 bestimmten Schwenkachse 36 des zweiten Hebels 40 verhält sich zu der Hebelarmlänge H2 des ersten Armes 44 des zweiten Hebels 40 zwischen der Schwenkachse 36 und dem durch die Schneide 46 bestimmten Anlagepunkt des ersten Hebels 38 wie der Abstand LH + LG des Auflagepunktes des Handgriffs 16 auf dem zweiten Hebel 40 von dem Drehpunkt 56 des Drehmomentschlüssels zu dem Abstand LH des Auflagepunktes des Handgriffs 16 auf dem ersten Hebel 38.

Die beschriebene Anordnung wirkt wie folgt:
Eine Betätigungskraft P_{B} wirkt im Abstand LH + LB (Fig. 1) von dem Drehpunkt 56 auf den Handgriff 16. Dabei ist der Angriffspunkt der Betätigungskraft P_{B} beliebig irgendwo auf der Länge LG des Handgriffs 16. Mit LH ist die Länge des Schaftes 10, gemessen vom Drehpunkt 56 aus bis zum Auflagepunkt des Handgriffs 16 auf dem Hebel 38 bezeichnet. Das Anziehdrehmoment ist daher

Dieses Anziehdrehmoment ist zu messen. Die Meßkraft PM die auf den Kraftfühler 18 wirkt, setzt sich aus zwei Komponenten zusammen, nämlich einer ersten Komponente, die unmittelbar von dem Handgriff 16 über die Schneide 52 auf den Biegekörper 20 übertragen wird. Diese Komponente ist

Die zweite Komponente wird über die Schneide 54 des Handgriffs 16 und das Hebelsystem 26 wirksam. Die Schneide 54 überträgt auf den zweiten Hebel 40 eine Kraft P_{E} . LB LG

Diese sucht den Hebel 40 im Uhrzeigersinn zu verschwenken. Der Arm 44 des Hebels 40 überträgt über die Schneide 46 auf den Arm 42 des Hebels 38 eine nach oben gerichtete Kraft, die wegen der unterschiedlichen Hebelarmlängen H1 und H2 PB LB . H1 LG .H2 wird. Der Hebel 38 mit gleichen Hebelarmlängen H3 dient nur der Kraftrichtungsumkehr. Er übt mit dem Arm 48 eine zusätzliche nach unten gerichtete Kraft mit dem vorstehend genannten Betrag auf den Kraftfühler 18 aus.

An dem Kraftfühler₋18 wirkt somit eine Kraft

Nun waren H1 und H2, wie oben erwähnt, so aewählt. daß

Setzt man diese Beziehung in Gleichung (2) ein, so erhält man

Die Meßkraft P_{M} ist also mit dem konstanten und bekannten Proportionalitätsfaktor LH stets proportional dem Anziehdrehmoment, gleichgültig an welcher Stelle (mit welchem LB) der Benutzer eine Kraft auf den Handgriff 16 ausübt. Es erfolgt so stets eine von systematischen Fehlern freie Messung des Anziehdrehmoments M. Der Schaft 10 kann ein einfaches starres Teil sein, wodurch der Drehmomentschlüssel schlanker und leichter ausgeführt werden kann.

Fig. 2 zeigt eine konstruktive Ausführung eines Drehmomentschlüssels.

Ein Schaft 60 trägt an einem Ende einen Werkzeugkopf 62 ähnlich dem Werkzeugkopf 12 in Fig. 1 und am anderen Ende einen Handgriff 64. Zum Aufbringen des Drehmoments wird ein Druck von oben in Fig. 2 auf den Handgriff 64 ausgeübt. Der Schaft 60 weist einen in den Handgriff 64 ragenden Ansatz 66 auf, der in seiner Funktion dem Arm 28 von Fig. 1 entspricht. In dem Ansatz 66 sitzen Lagerbolzen 68 und 70 entsprechend dem Gelenk 30 bzw. der Schneide 32 von Fig. 1. Auf den Lagerbolzen 68 und 70 sind zweiarmige Hebel 72 bzw. 74 gelagert. Die beiden Hebel 72 und 74 liegen bei 76 mit Anschlagflächen aneinander an. In dem Handgriff 64 sitzt ein Bolzen 78, der an einer Anschlagfläche am äußersten Ende des Hebels 74 anliegt. Der Bolzen 78 entspricht in seiner Funktion der Schneide 54 von Fig. 1. An dem Handgriff 64 ist ein weiterer Bolzen 80 vorgesehen, entsprechend der Schneide 52 von Fig. 1. Dieser Bolzen 80 erstreckt sich mit ausreichendem Spiel durch einen Durchbruch 82 des Ansatzes 66. Außerdem ist der Handgriff 64 mit diesem Bolzen 80 schwenkbar an dem Ende des Hebels 72 gelagert. Weiter auf dem Bolzen 80 gelagert ist ein Kippkörper 84 mit einer Nase 86. Die Nase ist mit einer Planfläche an einem L-förmigen Ausschnitt eines Schiebers 88 abgestützt, der in dem Ansatz 66 längsverschieblich geführt ist. Der Schieber 88 steht unter dem Einfluß einer vorgespannten Feder 90, die sich an einem Widerlager 92 abstützt und den Schieber 88 nach links in Fig. 2 zu drücken sucht. Das Widerlager 92 ist durch eine Führung 94 geradgeführt und sitzt als Mutter auf einer Gewindespindel 96. Die Gewindespindel 96 ist mit einem Schraubendreher durch einen Durchbruch 98 des Handgriffs 64 hindurch verstellbar. Dadurch kann das Widerlager 92 in Längsrichtung verstellt und die Vorspannung der Feder 90 verändert werden. Die Führung 94 ist mit einer Skala 100 versehen, über der ein mit dem Widerlager 92 verbundener Zeiger beweglich ist.

Die beschriebene Anordnung arbeitet wie folgt:
Durch die Hebel 72 und 74, deren Hebelarmlängen denen von Fig. 1 entsprechen, wird wie bei der Ausführung nach Fig. 1 erreicht, daß die auf den Bolzen 80 nach unten in Fig. 2 wirkende Meßkraft P_{M} proportional dem ausgeübten Anziehdrehmoment ist unabhängig davon, wo der Benutzer an dem Handgriff 64 angreift. Als "Kraftfühler" 102 dient der Kippkörper 84 in Verbindung mit dem federbelasteten Schieber 88. Im Ruhezustand wird der Kippkörper 84 von der Feder 90 in der dargestellten Lage gehalten. Wenn die Meßkraft P_{M} einen vorgegebenen Wert überschreitet, überwindet wie bei einem Kniehebel die in Längsrichtung wirksame Kraftkomponente die Vorspannung der Feder 90. Der Schieber 88 wird ruckartig nach rechts in Fig. 2 bewegt, der Bolzen 80 bewegt sich nach unten, und der Kippkörper 84 wird entgegen dem Uhrzeigersinn verschwenkt. Gleichzeitig mit dem Bolzen 80 bewegt sich infolge der Hebelanordnung auch der Bolzen 78 nach unten. Der Handgriff 64 führt dabei eine vom Benutzer deutlich spürbare ruckartige Bewegung aus, die schlagartig beim Auftreffen der oberen Handgriffinnenfläche auf die Oberkante des Ansatzes 66 endet. Der Kippkörper 84 ist dabei soweit geschwenkt, daß die wirksame Kraftkomponente nicht ganz die Totpunktlage des Kniehebels erreicht und daher nach Entlastung des Handgriffs alle bewegten Teile selbsttätig wieder in ihre Ausgangsposition zurückgehen. Die ruckartige Bewegung des Handgriffs verbunden mit dem Aufschlaggeräusch stellen ein Signal dar, welches anzeigt, daß ein bestimmtes Anziehdrehmoment erreicht ist. Die Größe des Drehmoments, bei der die Signalgabe erfolgt, ist mittels der Stellspindel 96 anhand der Skala 100 einstellbar.

## Patentansprüche

1. Einarmiger Drehmomentschlüssel, enthaltend
(a) einen Schaft (10, 60) an dessen einem Ende ein Werkzeugkopf (12, 62) für ein Werkzeug vorgesehen ist,
(b) einen Kraftfühler (18,102) an dem anderen Ende des Schafts (10, 60) und
(c) einen Handgriff (16, 64), der an dem anderen Ende des Schafts (10, 60) an zwei Stellen auf einem Hebelsystem (26, 72, 74) mit zwei an dem Schaft schwenkbar gelagerten Hebeln (38, 40) gelagert ist, über das an dem Kraftfühler (18, 102) eine vom Kraftangriffspunkt am Handgriff unabhängige, nur von dem um den Drehpunkt des Werkzeugs ausgeübten Drehmoment abhängige Kraft ausübbar ist,
dadurch gekennzeichnet, daß
(d) die beiden Hebel (38, 40; 72, 74) des Hebelsystems (26) zweiarmige Hebel sind und mit je einem ersten Arm (42, 44) aneinander anliegen,
(e) der Handgriff (16; 64) an seinen Enden auf den zweiten Armen (48, 50) der beiden Hebel (38, 40; 72, 74) abgestützt ist und
(f) der Kraftfühler (18; 102) auf die zwischen dem zweiten Arm (48) eines Hebels (38; 72) und dem Schaft (10; 60) auftretende Kraft anspricht.

2. Drehmomentschlüssel nach Anspruch 1, dadurch gekennzeichnet, daß
(a) der erste Hebel (38) zwischen einem Auflagepunkt des Handgriffs (16) auf dem ersten Hebel (38) und der Schwenkachse (34) des ersten Hebels (38) bzw. der Schwenkachse (34) und dem Anlagepunkt des zweiten Hebels (40) gleiche Hebelarmlängen (H3) aufweist,
(b) die Hebelarmlängen (H1, H2) des zweiten Hebels (40) zwischen dem Auflagepunkt des Handgriffs (16) auf dem zweiten Hebel (40) und der Schwenkachse (36) und zwischen der Schwenkachse (36) und dem Anlagepunkt des ersten Hebels (38) sich verhalten wie die Abstände (LH + LG bzw. LH) der Auflagepunkte des Handgriffs (16) auf dem zweiten Hebel (40) bzw. auf dem ersten Hebel (38) von ddem Drehpunkt (56) des Drehmomentschlüssels.

3. Drehmomentschlüssel nach Anspruch 2, dadurch gekennzeichnet, daß
(a) der Auflagepunkt des Handgriffs (64) auf dem ersten Hebel (72) durch einen Bolzen (80) bestimmt ist, der in dem Handgriff (64) gelagert und durch eine Bohrung des ersten Hebels (72) geführt ist, und
(b) der Kraftfühler (102) einen Kippkörper (84) aufweist, der auf dem Bolzen (80) schwenkbar gelagert ist und an einem Schieber (88) abgestützt ist, der in Längsrichtung des Schafts (60) verschiebbar geführt und durch eine vorgespannte Feder (90) belastet ist.

## Claims

1. One-armed torque wrench, comprising
(a) a shaft (10, 60), which at one end has a tool head (12, 62) for a tool,
(b) a force sensor (18, 102) at the other end of the shaft (10, 60), and
(c) a handle (16, 64), which is mounted at the other end of the shaft (10, 60) at two points on a lever system (26, 72, 74) having two levers (38, 40) mounted pivotably on the shaft, which lever system is arranged to exert a force on the force sensor (18, 102), which force is only dependent of the torque exerted about the point of rotation of the tool, but not of the point of attack at the handle,
characterized in that,
(d) the two levers (38, 40; 72, 74) of the lever system (26) are two-armed levers engaging each other with a first arm (42, 44) each,
(e) the handle (16; 64) is supported at its ends on the second arm (48, 50) of the two levers (38, 40; 72, 74), and
(f) the force sensor (18; 102) responds to the force exerted between the second arm (48) of a lever (38; 72) and the shaft (10; 60).

2. Torque wrench as set forth in claim 1, characterized in that
(a) the lengths (H3) of the lever arms of the first lever (38) are the same between a point of support of the handle (16) on the first lever (38) and the pivot axis (34) of the first lever (38), as between the pivot axis (34) and the point of engagement of the second lever (40),
(b) the lengths (H1, H2) of the lever arms of the second lever (40) between the point of support of the handle (16) on the second lever (40) and the pivot axis (36), and between the pivot axis (36) and the point of engagement of the first lever (38) are in the same ratio as the distances (LH + LG and LH) of the points of support of the handle (16) on the second lever (40) and on the first lever (38), respectively, from the point of rotation (56) of the tension wrench.

3. Torque wrench as set forth in claim 2,
characterized in that
(a) the point of support of the handle (64) on the first lever (72) is determined by a pin (80), which is mounted in the handle (64) and guided through a bore in the first lever (72), and
(b) the force sensor (102) comprises a tilting body (84), which is pivotably mounted on the pin (80) and supported on a slide (88), which is slidably guided in the longitudinal direction of the shaft (60) and loaded by a biased spring (90).

## Revendications

1. Clé dynamométrique à un bras, comprenant
(a) une tige (10, 60) sur l'une des extrémités de laquelle est prévue une tête d'outil (12, 62) pour un outil,
(b) un capteur de force (18, 102) sur l'autre extrémité de la tige (10, 60), et
(c) une poignée (16, 64) montée sur l'autre extrémité à deux points sur un système de levier (26, 72, 74) ayant deux leviers (38, 40) montés de manière pivotable sur la tige, et par l'intermédiaire de laquelle une force indépendante du point d'application de la force à la poignée et ne dépendant que du couple exercé autour du centre de rotation de l'outil, peut être exercée sur le capteur de force (18, 102),
caractérisée par le fait que
(d) les deux leviers (38,40; 72, 74) du système de levier (26) sont des leviers à deux bras, et avec un premier bras chacun (42, 44) ils sont appliqués l'un contre l'autre,
(e) la poignée (16; 64) est appuyée à ses extrémités par les deuxièmes bras (48, 50) des deux leviers (38, 40; 72, 74), et
(f) le capteur de force (18; 102) répond à la force s'établissant entre le deuxième bras d'un levier (38; 72) et la tige (10; 60).

2. Clé dynamométrique selon la revendication 1, caractérisée par le fait que
(a) le premier levier (38) possède des longueurs de bras de levier (H3) égales entre un point d'appui de la poignée (16) sur le premier levier (38) et l'axe de pivotement (34) du premier levier (38), et entre l'axe de pivotement (34) et le point d'appui du deuxième levier (40), respectivement,
(b) les longueurs de bras de levier (H1, H2) du deuxième levier (40) entre le point d'appui de la poignée (16) sur le deuxième levier (40) et l'axe de pivotement (36), et entre l'axe de pivotement (36) et le point d'appui du premier levier (38) se comportent comme les distances (LH + LG et LH, respectivement) des points d'appui de la poignée (16) sur le deuxième levier (40) et sur le premier levier (38), respectivement, du centre de rotation (56) de la clé dynamométrique.

3. Clé dynamométrique selon la revendication 2,
caractérisée par le fait que
(a) le point d'appui de la poignée (64) sur le premier levier (72) est déterminé par un boulon (80) monté dans la poignée (64) et guidé par un alésage du premier levier (72), et
(b) le capteur de force (102) présente un corps basculant (84) monté de manière pivotable sur le boulon (80) et appuyé par un courseur (88) guidé de manière déplacable dans la direction longitudinale de la tige (60) et chargé par un ressort prétendu (90).
